# EUROPÄISCHE PATENTSCHRIFT

(11) **EP 4 356 051 B1**
(45) Veröffentlichungstag und Bekanntmachung des Hinweises auf die Patenterteilung: **25.03.2026**
(21) Anmeldenummer: 22730253.6
(22) Anmeldetag: 24.05.2022
(51) Int. Cl.: F25D 23/06, F25D 23/02, A47L 15/42, D06F 39/12, F24C 15/00

(54) **HAUSHALTSGERÄTEVORRICHTUNG, HAUSHALTSGERÄT, VERFAHREN ZUR HERSTELLUNG UND/ODER ANPASSUNG EINER HAUSHALTSGERÄTEVORRICHTUNG**
DOMESTIC APPLIANCE DEVICE, DOMESTIC APPLIANCE, METHOD FOR THE PRODUCTION AND/OR CUSTOMIZATION OF A DOMESTIC APPLIANCE DEVICE
DISPOSITIF FORMANT APPAREIL ÉLECTROMÉNAGER, APPAREIL ÉLECTROMÉNAGER, PROCÉDÉ DE FABRICATION ET/OU DE PERSONNALISATION D'UN DISPOSITIF FORMANT APPAREIL ÉLECTROMÉNAGER

(30) Priorität: 14.06.2021 DE 102021206002
(43) Veröffentlichungstag der Anmeldung: 24.04.2024
(73) Patentinhaber: BSH Hausgeräte GmbH, 81739 München (DE)
(72) Erfinder: FLINNER, Klaus, 89447 Zöschingen (DE); HÄNSSLER, Felix, 89129 Langenau (DE)
(86) Internationale Anmeldenummer: PCT/EP2022/064029
(87) Internationale Veröffentlichungsnummer: WO 2022/263122

(56) Entgegenhaltungen:
- CN-A- 110 682 517
- DE-A1- 102010 029 577

## Beschreibung

### Stand der Technik

Die Erfindung betrifft eine Haushaltsgerätevorrichtung nach dem Oberbegriff des Anspruchs 1, ein Haushaltsgerät nach Anspruch 8 und ein Verfahren zur Herstellung und/oder Anpassung einer Haushaltsgerätevorrichtung nach dem Oberbegriff des Anspruchs 9.

Aus der Druckschrift DE 10 2010 029 577 A1 ist bereits bekannt, eine Schutzfolie auf ein Verblendungsteil eines Haushaltsgeräts, und zwar einer Geschirrspülmaschine mittels Heißprägung aufzubringen.

Aus der CN 110 682 517 A ist ein parfümierter Innenbehälter eines Kältegerätes bekannt, dessen Herstellung ein Heißprägens einer ABS- oder HIPS-Platte und ein anschließendes Blisterformen umfasst.

Die Aufgabe der Erfindung besteht insbesondere darin, eine gattungsgemäße Vorrichtung mit verbesserten Eigenschaften hinsichtlich eines Komforts bereitzustellen. Die Aufgabe wird erfindungsgemäß durch die Merkmale der Ansprüche 1, 8 und 9 gelöst, während vorteilhafte Ausgestaltungen und Weiterbildungen der Erfindung den Unteransprüchen entnommen werden können.

### Vorteile der Erfindung

Die Erfindung geht aus von einer Haushaltsgerätevorrichtung, insbesondere einer Haushaltskältegerätevorrichtung, mit einem einen Nutzraum zumindest teilweise begrenzenden Innerliner.

Es wird vorgeschlagen, dass die Haushaltsgerätevorrichtung ein Oberflächenelement aufweist, welches in einem montierten Zustand zumindest stoffschlüssig mit zumindest einem dem Nutzraum zugewandten Teilbereich des Innerliners verbunden ist.

Durch eine derartige Ausgestaltung kann ein Komfort, insbesondere ein Benutzerkomfort, vorteilhaft verbessert werden. Zudem kann mittels eines Oberflächenelements eine Oberflächenveredelung zumindest eines Teilbereichs eines Innerliners bereitgestellt werden. Insbesondere kann ein optisches Erscheinungsbild des Innerliners zumindest teilweise verändert und/oder angepasst werden. Möglicherweise kann das Oberflächenelement zu Dekorzwecken und/oder zu Funktionszwecken mit dem Innerliner verbunden werden, wobei zumindest der Teilbereich des Innerliners in einem montierten Zustand des Oberflächenelements vorteilhaft vor Verunreinigungen und/oder Beschädigungen, insbesondere einer Verkratzung, geschützt werden kann. Darüber hinaus kann ein Komfort für einen Benutzer dahingehend gesteigert werden, dass mittels des Oberflächenelements der Innerliner, insbesondere individuell, dekoriert werden kann, beispielsweise mit Schriftzügen und/oder Formen und/oder einer Farbe und/oder einer optisch wirkenden Materialschicht, beispielsweise einer optisch glänzenden Metallschicht. Der Innerliner, eine einem Nutzraum zugewandte Seite des Innerliners, kann mittels des Oberflächenelements vorzugsweise optisch ansprechender für den Benutzer gestaltet werden. Des Weiteren kann der Benutzer und/oder ein Monteur möglicherweise zwischen mehreren Oberflächenelementen auswählen, sodass eine Haushaltsgerätevorrichtung und/oder ein Haushaltsgerät individueller und flexibler gestaltet und/oder hergestellt werden kann. Mittels einer stoffschlüssigen Verbindung des Oberflächenelements und des Innerliners kann vorzugsweise auf zusätzliche Befestigungselemente, beispielsweise zur kraft- und/oder formschlüssigen Verbindung, verzichtet werden. Somit können Kosten, insbesondere Herstellungs- und/oder Montagekosten, sowie ein Aufwand, insbesondere ein Herstellungs- und/oder Montageaufwand, reduziert werden.

Die Haushaltsgerätevorrichtung könnte beispielsweise eine Gargerätevorrichtung, insbesondere eine Backofenvorrichtung und/oder eine Mikrowellenvorrichtung und/oder eine Grillgerätevorrichtung, eine Haushaltsreinigungsgerätevorrichtung, beispielsweise eine Geschirrspülmaschinenvorrichtung und/oder eine Waschmaschinenvorrichtung und/oder eine Trocknervorrichtung, und vorzugsweise eine Haushaltskältegerätevorrichtung, beispielsweise eine Kühl- und/oder Gefrierschrankvorrichtung, sein. In einem montierten Zustand bildet die Haushaltsgerätevorrichtung bevorzugt eine Unterbaugruppe eines Haushaltsgeräts, insbesondere eines Haushaltsgroßgeräts und vorzugsweise eines Haushaltskältegeräts. Es wäre jedoch auch denkbar, dass die Haushaltsgerätevorrichtung das gesamte Haushaltsgerät, insbesondere das gesamte Haushaltskältegerät, umfasst. Das Haushaltsgerät und/oder die Haushaltsgerätevorrichtung ist insbesondere zu einem Einsatz und/oder zur Verwendung in einem Haushalt vorgesehen. Das Haushaltsgerät könnte ein Haushaltsgroßgerät, insbesondere ein Haushaltskältegroßgerät, beispielsweise eine Kühltruhe und vorteilhaft ein Kühl- und/oder Gefrierschrank, und/oder ein Gargerät, beispielsweise ein Backofen und/oder eine Mikrowelle und/oder ein Grillgerät, und/oder ein Haushaltsreinigungsgerät, beispielsweise eine Geschirrspülmaschine und/oder Waschmaschine und/oder ein Trockner, sein. Alternativ wäre es denkbar, dass die Haushaltsgerätevorrichtung einen Bausatz zur Zusammenstellung zumindest eines Teils des Haushaltsgeräts bildet. Der Bausatz könnte beispielsweise zur Herstellung zumindest des Teils des Haushaltsgeräts vorgesehen sein. Besonders bevorzugt ist die Haushaltsgerätevorrichtung zur Zusammenstellung, insbesondere Fertigstellung, des Innerliners vorgesehen, wobei die Haushaltsgerätevorrichtung in dem montierten Zustand vorzugsweise einen fertigen, insbesondere vollfunktionsfähigen, Innerliner für das Haushaltsgerät bereitstellt.

Vorteilhaft ist die Haushaltsgerätevorrichtung und/oder das Haushaltsgerät zur Lagerung von Lagergut in dem Nutzraum vorgesehen. Das Lagergut ist insbesondere als beliebiges, vorzugsweise in dem Haushaltsgerät angeordnetes und/oder anzuordnendes, Lagergut ausgebildet, insbesondere als Gebrauchsgut und/oder vorteilhaft als Verbrauchsgut, bevorzugt als Lebensmittel. Alternativ könnte es sich bei dem Lagergut auch um zumindest ein kosmetisches und/oder medizinisches Gut handeln. Besonders vorteilhaft ist das Haushaltskältegerät dazu vorgesehen, in zumindest einem Betriebszustand das Lagergut, insbesondere Kühlgut wie beispielsweise Getränke, Fleisch, Fisch, Milch und/oder Milchprodukte, in dem Nutzraum zu kühlen, insbesondere um eine längere Haltbarkeit der Lagergüter zu bewirken. Der Nutzraum könnte in mehrere Teilnutzräume aufgeteilt sein, welche beispielsweise in zumindest dem Betriebszustand auf unterschiedliche Temperaturen gekühlt werden könnten. Der Nutzraum oder zumindest ein Teilnutzraum könnte ein Kühlfach oder ein Gefrierfach des Haushaltskältegeräts ausbilden.

Vorteilhaft ist der Innerliner dazu vorgesehen, den Nutzraum zumindest teilweise zu begrenzen. Insbesondere begrenzt der Innerliner zumindest zu einer Seite den Nutzraum. Der Innerliner ist vorzugsweise ein den Nutzraum zumindest zu drei, vorteilhaft zumindest zu fünf und vorzugsweise zu sechs Seiten begrenzendes Gehäuse, insbesondere Kunststoffgehäuse, welches einen, insbesondere wannen- und/oder kastenförmigen, Innengehäusekasten aufweisen könnte. Insbesondere umfasst der Innerliner einen Innengehäusedeckel. Der Innerliner könnte zumindest zu einer Seite durch den Innengehäusedeckel verschließbar sein.

Vorteilhaft weist der Innerliner eine dem Nutzraum zugewandte Seite und/oder eine dem Nutzraum abgewandte Seite auf. Der Teilbereich erstreckt sich auf der dem Nutzraum zugewandten Seite des Innerliners. Der Teilbereich könnte sich zumindest teilweise oder vollständig entlang einer Wandung des Innerliners erstrecken. Vorzugsweise bildet die Wandung in dem montierten Zustand eine Seite des Innerliners, insbesondere eine dem Nutzraum zugewandte und den Nutzraum begrenzende Seite des Innerliners. Der Teilbereich könnte sich zumindest zu 5 %, vorteilhaft zumindest zu 20 %, vorzugsweise zumindest zu 50 % und besonders bevorzugt zumindest zu 90 % entlang zumindest der Wandung erstrecken. Alternativ könnte sich der Teilbereich auch über zumindest zwei Wandungen des Innerliners, insbesondere die Wandung und zumindest eine weitere Wandung des Innerliners, erstrecken. Denkbar wäre, dass sich der Teilbereich über zumindest einen Kantenbereich des Innerliners, insbesondere in welchem die Wandung und zumindest die weitere Wandung miteinander verbunden sind, erstreckt. Möglicherweise könnte sich der Teilbereich über den Kantenbereich und zumindest einen weiteren Kantenbereich des Innerliners erstrecken.

Vorteilhaft ist der Kantenbereich ein entlang einer Wegstrecke konvexer Flächenbereich, welcher zwei zumindest im Wesentlichen ungekrümmte Flächen, insbesondere die Wandung und die weitere Wandung des Innerliners, miteinander verbindet. Vorzugsweise weist der Kantenbereich auf der Wegstrecke zwischen zumindest zwei definierten Punkten, die vorzugsweise weniger als 15 mm auf der Wegstrecke beabstandet sind, eine stärkere Krümmung auf als zumindest eine der beiden Wandungen auf einer entsprechend langen Wegstrecke. Vorteilhaft beträgt die Krümmung zumindest 30°, vorteilhaft zumindest 60° und vorzugsweise zumindest 80°. Besonders bevorzugt ist die Krümmung des Kantenbereichs zumindest im Wesentlichen rechtwinklig, wobei ein Winkel zwischen der Wandung und zumindest der weiteren Wandung insbesondere um höchstens 5°, vorteilhaft um höchstens 2° und besonders bevorzugt um höchstens 1° von einem rechten Winkel abweicht.

Der Innerliner könnte zumindest teilweise oder zu einem Großteil oder vollständig aus Metall, beispielsweise Aluminium, und/oder einem Mineral, beispielsweise Glas, und/oder bevorzugt aus einem Kunststoff und/oder einem Verbundmaterial bestehen. Unter dem Ausdruck "zu einem Großteil" sollen dabei beispielsweise zumindest 55 %, vorteilhaft zumindest 65 %, vorzugsweise zumindest 75 %, besonders bevorzugt zumindest 85 % und besonders vorteilhaft höchstens 95 % eines Volumen- und/oder Massenanteils verstanden werden. Der Innerliner kann zumindest teilweise und vorzugsweise vollständig einstückig ausgebildet sein. Unter "einstückig" soll zumindest stoffschlüssig verbunden verstanden werden, beispielsweise durch einen Klebeprozess, einen Schweißprozess, einen Anspritzprozess und/oder einen anderen, einem Fachmann als sinnvoll erscheinenden Prozess, und/oder in einem Stück geformt verstanden werden, wie beispielsweise durch eine Herstellung in einem Ein- oder Mehrkomponentenspritzverfahren und/oder durch eine Herstellung aus einem Guss und/oder aus einem Stanzverfahren aus einem einzelnen Rohling. Vorteilhaft soll unter einstückig auch einteilig verstanden werden. Unter "einteilig" soll insbesondere in einem Stück geformt verstanden werden. Vorzugsweise wird dieses eine Stück aus einem einzelnen Rohling, einer Masse und/oder einem Guss, insbesondere einem Ein- und/oder Mehrkomponenten-Spritzgussverfahren, hergestellt. Der Innerliner könnte beispielsweise zumindest teilweise und/oder zu einem Großteil mittels eines Tiefziehprozesses, mittels eines 3D-Druckprozesses oder mittels eines Blechbiegeprozesses hergestellt sein. Bevorzugt ist/sind der Innerliner und insbesondere alle Innengehäuseteile, vorteilhaft der Innengehäusekasten und der Innengehäusedeckel, zu einem Großteil, vorzugsweise vollständig, mittels eines Spritzgießprozesses oder mittels Thermoformen hergestellt.

In dem montierten Zustand begrenzt das Oberflächenelement lediglich teilweise den Nutzraum. Insbesondere ist das Oberflächenelement in dem montierten Zustand unmittelbar, und zwar ohne zwischenangeordnete Bauteile, mit dem dem Nutzraum zugewandten Teilbereich zumindest stoffschlüssig verbunden. Es wäre denkbar, dass in dem montierten Zustand das Oberflächenelement mit zumindest 30 %, vorteilhaft zumindest 50 %, vorzugsweise zumindest 70 % des Innerliners verbunden ist, insbesondere der dem Nutzraum zugewandte Teilbereich zumindest 30 %, vorteilhaft zumindest 50 %, vorzugsweise zumindest 70 % und besonders bevorzugt zumindest 80 % des Innerliners, insbesondere der dem Nutzraum zuwandten Seite des Innerliners, umfasst. Das Oberflächenelement könnte zumindest teilweise oder zu einem Großteil oder vollständig aus Metall, beispielsweise Aluminium oder Gold, und/oder einem Mineral, beispielsweise Glas, und/oder aus einem Kunststoff und/oder einem Verbundmaterial bestehen.

Unter "vorgesehen" soll hier und im Folgenden speziell programmiert, ausgelegt und/oder ausgestattet verstanden werden. Darunter, dass ein Objekt zu einer bestimmten Funktion vorgesehen ist, soll verstanden werden, dass das Objekt diese bestimmte Funktion in zumindest einem Anwendungs- und/oder Betriebszustand erfüllt und/oder ausführt. Ferner wird vorgeschlagen, dass das Oberflächenelement als eine Beschichtung ausgebildet ist. Hierdurch kann ein Komfort sowie eine Effizienz, hinsichtlich einer Produkt- und/oder Arbeits- und/oder Herstellungs- und/oder Kosteneffizienz gesteigert werden. Zudem kann mittels eines als Beschichtung ausgebildeten Oberflächenelements eine besonders komfortable Oberflächenveredelung zumindest eines Teilbereichs eines Innerliners bereitgestellt werden.

Bei einem Verfahren zur Herstellung und/oder Anpassung der Haushaltsgerätevorrichtung ist der Teilbereich beschichtet. Es wäre denkbar, dass in dem montierten Zustand 30 %, vorteilhaft 50 %, vorzugsweise 70 % des Innerliners, der dem Nutzraum zuwandten Seite des Innerliners, beschichtet sind. Bei der Beschichtung kann es sich um eine dünne Schicht, eine dicke Schicht oder um mehrere in sich zusammenhängende Schichten handeln. Eine dünne Schicht, insbesondere eine Dünnschicht oder ein Film, ist eine Schicht aus festen Stoffen im Mikro- oder Nanometerbereich. Die dünne Schicht kann eine Dicke von höchstens 100 µm, insbesondere höchstens 10 µm, vorteilhaft höchstens 100 nm, vorzugsweise höchstens 10 nm aufweisen. Die dünne Schicht könnte bei dem Verfahren zur Herstellung und/oder Anpassung der Haushaltsgerätevorrichtung auf zumindest den Teilbereich beispielsweise durch Sputtern oder Molekularstrahlepitaxie (MBE) hergestellt bzw. aufgedampft werden. Bei der dicken Schicht könnte es sich um eine Schicht mit einer Dicke von zumindest 0,5 mm, vorteilhaft zumindest 2 mm, vorzugsweise zumindest 10 mm und besonders bevorzugst von höchstens 5 cm handeln.

Außerdem wird vorgeschlagen, dass die Haushaltsgerätevorrichtung einen Gerätekorpus aufweist, welcher den Innerliner aufweist. Dadurch kann ein Komfort hinsichtlich eines Benutzerkomforts weiter gesteigert werden, und zwar indem ein einen Innerliner aufweisender Gerätekorpus zumindest teilweise angepasst und eine Oberfläche veredelt und/oder dekoriert und/oder geschützt werden kann.

Zusätzlich könnte der Gerätekorpus ein Außengehäuse aufweisen, welches insbesondere in zumindest dem montierten Zustand den Innerliner zumindest teilweise umgibt. Das Außengehäuse könnte eine Außensichtoberfläche ausbilden. Vorteilhaft definiert die Außensichtoberfläche eine dem Nutzraum abgewandte und eine nach außen hin, beispielsweise dem Benutzer zugewandte Oberfläche des Gerätekorpus. In dem montierten Zustand kann der Gerätekorpus den Nutzraum zumindest teilweise begrenzen. Der Innerliner könnte mit dem Außengehäuse zumindest teilweise verbunden, insbesondere fixiert sein. Es wäre denkbar, dass in dem montierten Zustand zwischen dem Innerliner und dem Außengehäuse zumindest ein Isolationselement, insbesondere ein thermisches Isolationselement, der Haushaltsgerätevorrichtung angeordnet ist. Das thermische Isolationselement ist vorzugsweise ein Bauteil, welches dazu vorgesehen ist, einen Wärmefluss möglichst zu verhindern. Insbesondere ist das thermische Isolationselement zumindest zu einem Großteil aus einem Kunststoff, vorzugsweise einem Schaumstoff, bevorzugt einem Hartschaum (EPS und/oder PU), beispielsweise aus einem Ortschaum oder vorteilhaft als eine Hartschaumplatte, ausgebildet. In dem montierten Zustand ist das thermische Isolationselement vorteilhaft dazu vorgesehen, den Nutzraum zumindest thermisch zu isolieren. Möglicherweise kann das Oberflächenelement in dem montierten Zustand zusätzlich mit dem Außengehäuse in zumindest einem Teilbereich zumindest stoffschlüssig verbunden sein. Es wäre denkbar, dass das Oberflächenelement zumindest teilweise die Au-ßensichtoberfläche ausbildet.

In einer alternativen Ausgestaltung der Erfindung wird vorgeschlagen, dass die Haushaltsgerätevorrichtung eine Haushaltsgerätetür aufweist, welche den Innerliner aufweist. Hierdurch kann ein Komfort, und zwar ein Benutzerkomfort weiter gesteigert werden. Zudem kann eine Haushaltsgerätetür bereitgestellt werden, welche zumindest teilweise angepasst und eine Oberfläche veredelt und/oder dekoriert und/oder geschützt werden kann.

An dem Gerätekorpus könnte die, insbesondere um zumindest eine Türdrehachse drehbar angeschlagene, Haushaltsgerätetür, anordenbar sein, wobei die Haushaltsgerätetür in dem montierten Zustand vorzugsweise an dem Gerätekorpus angeschlagen ist. Insbesondere ist die Haushaltsgerätetür zum Öffnen und/oder Schließen um zumindest die Türdrehachse drehbar. Es wäre denkbar, dass an dem Gerätekorpus zumindest ein Scharnier der Haushaltsgerätevorrichtung, beispielsweise ein Band und/oder eine Angel, angeordnet ist, mittels welchem die Haushaltsgerätetür mit dem Gerätekorpus verbunden, insbesondere zumindest teilweise fixiert, ist. Die Türdrehachse kann durch das Scharnier verlaufen.

Insbesondere ist der Innengehäusedeckel Teil der Haushaltsgerätetür. Im Falle, dass die Haushaltsgerätevorrichtung als Haushaltskältegerätevorrichtung ausbildet ist, kann die Haushaltsgerätetür als Haushaltskältegerätetür ausgebildet sein. In einem geschlossenen Zustand kann die Haushaltsgerätetür den Nutzraum zumindest zu einer Seite begrenzen und/oder verschließen. Die Haushaltsgerätetür kann in dem montierten Zustand eine dem Nutzraum zugewandte Seite und eine dem Nutzraum abgewandte Seite aufweisen. Die dem Nutzraum abgewandte Seite könnte eine Türaußensichtoberfläche ausbilden. Eine Türinnensichtoberfläche der Haushaltsgerätetür kann Teil des Innerliners sein. Insbesondere bildet die dem Nutzraum zugewandte Seite der Haushaltsgerätetür die Türinnensichtoberfläche aus.

In dem geschlossenen Zustand verdeckt die Haushaltsgerätetür eine Öffnungsebene des Gerätekorpus, insbesondere des Haushaltsgeräts, und zwar vorteilhaft durch eine Anordnung und/oder Ausrichtung der Haushaltsgerätetür zumindest im Wesentlichen parallel zu der Öffnungsebene, wobei eine zumindest im Wesentlichen parallele Richtung zu der Öffnungsebene um weniger als 10 %, vorzugsweise weniger als 5 % und besonders bevorzugt weniger als 2 % von einer Richtung der Öffnungsebene abweicht. In dem geöffneten Zustand könnte die Haushaltsgerätetür einen maximalen Öffnungswinkel von zumindest 90°, vorteilhaft von zumindest 180°, vorzugsweise von zumindest 210° und besonders bevorzugt von höchstens 270° aufweisen, wobei sich vorteilhaft der Öffnungswinkel zu der Öffnungsebene des Gerätekorpus bemisst. Bei dem geschlossenen Zustand handelt es sich vorzugsweise um einen Zustand, in welchem die Haushaltsgerätetür im Gegensatz zu einem geöffneten Zustand der Haushaltsgerätetür an dem Gerätekorpus ananschlägt. In dem geöffneten Zustand ist der Nutzraum zumindest teilweise und vorzugsweise vollständig für den Benutzer zugänglich.

Denkbar wäre auch, dass der Innerliner Teil des Gerätekorpus und der Haushaltsgerätetür ist. In dem montierten Zustand könnte der Innerliner gleichzeitig zumindest einen Teil des Gerätekorpus und der Haushaltsgerätetür ausbilden. Der Gerätekorpus und/oder die Haushaltsgerätetür kann/könnten zumindest teilweise und/oder zu einem Großteil und/oder vollständig aus Metall, beispielsweise Aluminium, und/oder einem Mineral, beispielsweise Glas, und/oder bevorzugt aus einem Kunststoff und/oder einem Verbundmaterial bestehen. Der Gerätekorpus und/oder die Haushaltsgerätetür könnte/könnten beispielsweise zumindest teilweise und/oder zu einem Großteil mittels eines Tiefziehprozesses, mittels eines 3D-Druckprozesses oder mittels eines Blechbiegeprozesses hergestellt sein. Bevorzugt ist/sind der Gerätekorpus und/oder die Haushaltsgerätetür zu einem Großteil, vorzugsweise vollständig, mittels eines Spritzgießprozesses oder mittels Thermoformen hergestellt.

Vorteilhaft ist das Oberflächenelement aus einem Stoff, insbesondere einem flüssigen oder pulverförmigen Beschichtungsstoff, hergestellt. Beispielsweise könnte das Oberflächenelement zumindest teilweise aus Mineralien, möglicherweise Pigmenten, insbesondere Farbpigmenten, und/oder Kunstharz und/oder Bindemitteln und/oder Füllstoffen hegestellt sein. Bei dem Verfahren zur Herstellung und/oder Anpassung der Haushaltsgerätevorrichtung könnte der Stoff, insbesondere der Beschichtungsstoff und/oder die Mineralien, auf den Teilbereich aufgebracht und zumindest stoffschlüssig mit dem Teilbereich verbunden werden. In dem montierten Zustand ist das Oberflächenelement aus dem Stoff und/oder den Mineralien ausgebildet. Es wäre auch denkbar, dass das Oberflächenelement plattenartig ausgebildet ist und/oder aus einem plattenartigen Element hergestellt ist, welches zumindest stoffschlüssig in dem montierten Zustand mit dem Teilbereich verbunden ist.

Bevorzugt ist das Oberflächenelement aus einer Folie, insbesondere einer Heißprägefolie, hergestellt. Damit kann ein Komfort sowie eine Effizienz gesteigert werden. Zudem kann eine Montage des Oberflächenelements auf einem Innerliner vorteilhaft verbessert werden. Aufgrund einer Ausgestaltung als Folie kann ein besonders dünnes Oberflächenelement bereitgestellt werden, welches somit besonders integrativ und einfach mit dem Innerliner verbunden werden kann. Damit kann auf Durchbrüche in dem Innerliner zu einer Anordnung des Oberflächenelements verzichtet werden. Insbesondere kann damit eine Flexibilität einer Montage des Oberflächenelements gesteigert werden. Die Folie kann somit flexibel an beliebige Stellen, insbesondere unabhängig von Aussparungen und/oder Ausstanzungen des Oberflächenelements, auf dem Innerliner aufgebracht werden. Demnach kann eine Montage und/oder eine Herstellung des Oberflächenelements vereinfacht werden, wodurch Kosten gesenkt werden können.

Besonders vorteilhaft unterscheidet sich das Oberflächenelement von Bauteilen, welche aufgrund ihrer Dicke unflexibel, insbesondere formstabil, sind, wie beispielsweise plattenförmige Bauteile. Bei dem Verfahren zur Herstellung und/oder Anpassung der Haushaltsgerätevorrichtung kann die Folie zumindest stoffschlüssig mit dem Innerliner verbunden werden. Insbesondere bildet die mit dem Innerliner verbundene Folie in dem montierten Zustand das Oberflächenelement aus. Das aus einer Folie hergestellte Oberflächenelement kann beispielsweise zumindest teilweise oder zu einem Großteil aus einem Mineral, insbesondere einem Glas, und/oder einem Metall und/oder einer Metalllegierung und/oder einem Kunststoff und/oder einem kohlenstoffhaltigen Material und/oder einem Verbundmaterial bestehen. Möglicherweise könnte die Folie aus einem durchgefärbten, farbigen Kunststoff bestehen.

Die Folie kann biegsam und/oder elastisch sein. Die Folie ist insbesondere zumindest derart biegsam, dass sich bei einer Verformung der Folie eine Krümmung der Folie bezüglich einer Erstreckungsrichtung der Folie verändert. Beispielsweise ist die Folie um mindestens 2 %, vorteilhaft um mindestens 10 %, vorzugsweise um mindestens 20 % und besonders bevorzugt um mindestens 50 % entlang ihrer Erstreckung in eine Richtung in eine weitere Richtung, welche senkrecht zu der Richtung ausgebildet ist, zerstörungsfrei und vorzugsweise reversibel verbiegbar und/oder auslenkbar. Unter einer elastischen Folie soll zumindest verstanden werden, dass die Folie wiederholt verformbar ist, ohne dass dadurch die Folie mechanisch beschädigt und/oder zerstört wird, und die Folie insbesondere nach einer Verformung selbstständig wieder einer Grundform der Folie zustrebt. Beispielsweise könnte eine Dicke der Folie in einem Bereich zwischen zumindest 50 Nanometern und vorzugsweise höchstens 10 Millimeter liegen. In einem entfaltenden Zustand könnte die Folie eine maximale Dicke von höchstens 5 mm, insbesondere höchstens 2 mm, insbesondere höchstens 1 mm, vorteilhaft höchstens 0,5 mm und besonders vorteilhaft höchstens 0,05 mm aufweisen.

Wenn das Oberflächenelement auf den Teilbereich des Innerliners heißgeprägt ist, kann ein Komfort, insbesondere hinsichtlich eines Benutzer- und/oder Montagekomforts, vorteilhaft verbessert werden. Zudem kann eine Fixierung eines Oberflächenelements mit dem Innerliner optimiert, insbesondere langlebiger und/oder sicherer gestaltet, werden. Zudem kann auf zusätzliche Fixierelemente zur Verbindung des Oberflächenelements mit einem Innerliner verzichtet werden. Des Weiteren kann eine Konstruktion hinsichtlich einer Integrativität verbessert werden, da das Oberflächenelement in dem montierten Zustand aufgrund der Heißprägung besonders integrativ mit dem Innerliner verbunden werden kann. Somit können Kosten, insbesondere Herstellungs- und/oder Montagekosten, sowie ein Aufwand, insbesondere ein Herstellungs- und/oder Montageaufwand, reduziert werden. Das Oberflächenelement könnte mittels eines Heißprägeabrollverfahrens oder eines Heißprägehubverfahrens auf den Teilbereich heißgeprägt sein. Die Folie, insbesondere die Heißprägefolie, könnte durch Druck und Hitze mit dem Innerliner zumindest stoffschlüssig verbindbar sein. Eine detaillierte Beschreibung der Herstellung und/oder Anpassung der Haushaltsgerätevorrrichtung eines Heißprägeverfahrens ist im weiteren Verlauf dieses Dokuments ausgeführt.

In einer bevorzugten Ausgestaltung der Erfindung wird vorgeschlagen, dass das Oberflächenelement in dem montierten Zustand zumindest ein Dekorelement ausbildet. Dadurch kann ein Komfort, und zwar ein Benutzerkomfort, gesteigert werden. Ein optisches Erscheinungsbild eines Innerliners kann mittels eines zumindest teilweise ein Dekorelement ausbildendenden Oberflächenelements verbessert werden. Eine einem Nutzraum zugewandte Seite des Innerliners ist mittels des Oberflächenelements vorzugsweise optisch ansprechender für den Benutzer gestaltet werden. Insbesondere können mit dem Oberflächenelement sichtbare Oberflächen des Innerliners angepasst, insbesondere verschönert und/oder veredelt, werden. Bei einem möglicherweise transparenten Oberflächenelement kann eine Konstruktion hinsichtlich einer Integrativität weiter verbessert werden, da das Oberflächenelement in dem montierten Zustand für den Benutzer optisch ununterscheidbar zu dem Innerliner ist. Damit kann das Oberflächenelement für den Benutzer besonders unauffällig auf dem Innerliner angeordnet und/oder integriert werden.

Das zumindest das Dekorelement ausbildende Oberflächenelement ist vorzugsweise dazu vorgesehen, zumindest ein optisches Erscheinungsbild des Innerliners zu verändern. Das Oberflächenelement kann eine optische Wirkung, beispielsweise einen, insbesondere bestimmten, Farbeffekt für den Benutzer hervorrufen und/oder bereitstellen.

Es wäre denkbar, dass das Oberflächenelement zumindest abschnittsweise, insbesondere vollständig, von einem Aussehen her an den Innerliner zumindest im Wesentlichen angepasst ist. Das Oberflächenelement könnte in dem montierten Zustand ein optisches Aussehen, beispielsweise eine Farbe und/oder eine Struktur und/oder eine optische Maserung, aufweisen, welches zumindest abschnittsweise und vorzugsweise vollständig identisch zu zumindest einem optischen Aussehen, insbesondere einer Farbe und/oder einer Struktur und/oder einer optischen Maserung, des Innerliners, insbesondere zumindest einer dem Nutzraum zugewandten Seite, ist. Alternativ könnte das Oberflächenelement auch transparent sein und/oder in zumindest dem montierten Zustand für den Bediener optisch transparent erscheinen. Das Oberflächenelement, insbesondere das optische Aussehen des Oberflächenelements, kann für den Bediener in dem montierten Zustand ununterscheidbar zu dem optischen Aussehen, beispielsweise der Farbe und/oder der Struktur und/oder der Maserung, des Innerliners sein.

Vorzugsweise ist das Oberflächenelement, insbesondere das optische Aussehen des Oberflächenelements, in dem montierten Zustand für den Bediener unterscheidbar zu dem optischen Aussehen, beispielsweise der Farbe und/oder der Struktur und/oder der Maserung, des Innerliners. Bevorzugt ist das Oberflächenelement zumindest dekorativ an dem Innerliner angeordnet. Das Oberflächenelement könnte zumindest eine Information, insbesondere für den Benutzer, aufweisen. Die Information kann zumindest eine Farbe und/oder ein Bild und/oder eine Zahl und/oder ein Buchstabe und/oder ein Logo und/oder ein Markenname sein.

Alternativ und/oder zusätzlich wird vorgeschlagen, dass das Oberflächenelement in dem montierten Zustand zumindest ein Funktionselement ausbildet. Dadurch kann ein Komfort, insbesondere ein Benutzerkomfort, weiter gesteigert werden. Bildet ein Oberflächenelement zumindest ein Funktionselement aus, kann zumindest ein Teilbereich eines Innerliners, mit welchem das Oberflächenelement in einem montierten Zustand verbunden ist, vorteilhaft geschützt werden. Insbesondere können mittels des Funktionselements Verunreinigungen, welche beispielsweise von Partikeln aus der Umgebung, insbesondere aus einem Nutzraum, oder durch eine Berührung eines Benutzers auftreten könnten, und/oder Beschädigungen, beispielsweise ein Verkratzen, vermieden werden. Des Weiteren kann möglicherweise eine Reinigbarkeit vereinfacht werden. Darüber hinaus kann das das Funktionselement ausbildende Oberflächenelement möglicherweise transparent sein, sodass eine Integrativität weiter verbessert werden kann, da das Oberflächenelement in dem montierten Zustand für den Benutzer optisch ununterscheidbar zu dem Innerliner ist.

Das zumindest das Funktionselement ausbildende Oberflächenelement ist vorzugsweise dazu vorgesehen, zumindest eine schützende Wirkung und/oder eine Funktion mit besonderen Oberflächenbeschaffenheiten, wie beispielsweise einer veränderten elektrischen Leitfähigkeit gegenüber dem Innerliner, für den Benutzer bereitzustellen. Das Funktionselement ist vorzugsweise ein Protektionselement. Vorzugsweise stellt das Funktionselement eine Schutzfunktion für den Innerliner, insbesondere den Teilbereich, bereit. Beispielsweise könnte das Funktionselement eine wasserabweisende Schicht ausbilden und/oder eine Schicht sein, welche bevorzugt stoßfest und/oder druckfest und/oder kratzfest ist.

Es wäre auch denkbar, dass das Oberflächenelement in dem montierten Zustand das Dekorelement und das Funktionselement ausbildet. Insbesondere weist das Oberflächenelement dekorative sowie funktionelle Eigenschaften auf.

Darüber hinaus geht die Erfindung aus von einem Verfahren zur Herstellung und/oder Anpassung einer Haushaltsgerätevorrichtung, insbesondere der zuvor genannten Haushaltsgerätevorrichtung.

Es wird vorgeschlagen, dass in einem Oberflächenanpassungsschritt ein Oberflächenelement zumindest stoffschlüssig mit zumindest einem einem Nutzraum zugewandten Teilbereich eines Innerliners verbunden wird. Durch ein derartiges Montageverfahren kann ein Komfort, insbesondere ein Benutzerkomfort, vorteilhaft verbessert sowie eine Produkteffizienz und/oder Kosteneffizienz gesteigert werden. Insbesondere kann ein optisches Erscheinungsbild eines Innerliners zumindest teilweise mittels eines Oberflächenanpassungsschritts verändert und/oder angepasst werden. Möglicherweise kann ein Oberflächenelement zu Dekorzwecken und/oder zu Funktionszwecken mit dem Innerliner verbunden werden, wobei zumindest der Teilbereich des Innerliners in einem montierten Zustand des Oberflächenelements vorteilhaft vor Verunreinigungen und/oder Beschädigungen, insbesondere einer Verkratzung, geschützt werden kann.

Das Verfahren zur Herstellung und/oder Anpassung der Haushaltsgerätevorrichtung weist mehrere Verfahrensschritte und/oder Verfahrensteilschritte von Verfahrensschritten auf. Erfindungsgemäß ist das Verfahren zur Herstellung und/oder Anpassung ein Verfahren zur Verkleidung und/oder zur Beschichtung eines Teilbereichs des Innerliners.

Erfindungsgemäß erfolgt der Oberflächenanpassungsschritt nach einem Herstellschritt zur Herstellung des Innerliners. Dadurch kann ein Innerliner auch nach einer Herstellung noch flexibel und nach Bedarf, insbesondere optisch, angepasst werden. Damit kann ein Komfort sowie Kosten, insbesondere Herstellungs- und/oder Montagekosten, reduziert werden. Somit kann eine Effizienz, hinsichtlich einer Produkteffizienz und/oder Kosteneffizienz weiter gesteigert werden.

In dem Herstellschritt wird der Innerliner hergestellt. Der Innerliner könnte in dem Herstellschritt beispielsweise zumindest teilweise und/oder zu einem Großteil mittels des Tiefziehprozesses, insbesondere mittels Thermoformen, mittels des 3D-Druckprozesses oder mittels des Blechbiegeprozesses hergestellt werden. Bevorzugt wird der Innerliner, insbesondere sowie alle Innengehäuseteile, zu einem Großteil, vorzugsweise vollständig, mittels des Spritzgießprozesses hergestellt. Der Innerliner könnte aus einem Rohling, einer Masse und/oder einem Guss, beispielsweise aus Metall und/oder Kunststoff, insbesondere flüssigem Kunststoff, in dem Herstellschritt, bevorzugt mittels des Spritzgrießprozesses hergestellt werden. Der Rohling könnte in dem Herstellschritt verformt werden, insbesondere derart, dass der Innerliner hergestellt wird. Bevorzugt ist der Innerliner nach dem Herstellschritt vor dem Oberflächenanpassungsschritt formgemäß, insbesondere vollständig, aus dem Rohling hergestellt.

Der Innerliner wird in dem Oberflächenanpassungsschritt vorteilhaft beschichtet. Möglicherweise könnte der Innerliner in dem Oberflächenanpassungsschritt auch lackiert oder bemalt werden. Bei dem erfindungsgemäßen Verfahren zur Herstellung und/oder Anpassung der Haushaltsgerätevorrichtung wird vorgeschlagen, dass in dem Oberflächenanpassungsschritt das Oberflächenelement auf den dem Nutzraum zugewandten Teilbereich heißgeprägt wird. Damit kann ein Komfort, insbesondere ein Benutzer- und/oder Montagekomfort, sowie eine Effizienz, hinsichtlich einer Produkteffizienz und/oder Kosteneffizienz weiter gesteigert werden, insbesondere indem auf eine aufwändige und komplizierte Herstellung und/oder Montage verzichtet wird. Mittels einer Heißprägung des Oberflächenelements kann eine Fixierung eines Oberflächenelements mit einem Innerliner optimiert, insbesondere langlebiger und/oder sicherer gestaltet, werden. Des Weiteren kann eine Integrativität verbessert werden, da das Oberflächenelement in dem montierten Zustand aufgrund der Heißprägung besonders integrativ mit dem Innerliner verbunden werden kann.

In dem Oberflächenanpassungsschritt wird die Folie auf den Rohling oder den Innerliner gelegt. Durch Druck und Hitze wird die Folie vorteilhaft mit dem Innerliner zumindest stoffschlüssig verbunden. Bei der Folie handelt es sich vorzugsweise um die Heißprägefolie. Die Heißprägefolie weist zumindest ein Klebemittel auf, welches sich in dem Oberfläcchenanpassungsschritt mit dem Rohling oder dem Innerliner stoffschlüssig verbindet.

Aufgrund des Drucks und der Hitze wird das Klebemittel der Heißprägefolie in dem Oberflächenanpassungsschritt aktiviert.

Die Heißprägung des Oberflächenelements könnte in dem Oberflächenanpassungsschritt mittels eines Heißprägehubverfahrens und/oder eines Heißprägeabrollverfahrens erfolgen. Wird das Oberflächenelement zweidimensional auf dem Teilbereich ausgebildet, insbesondere hergestellt, wird das Heißprägeabrollverfahren bevorzugt. Vorteilhaft wird bei einer dreidimensionalen Strukturierung des Innerliners die Heißprägung des Oberflächenelements mittels des Heißprägehubverfahrens durchgeführt. Bei dem Heißprägeabrollverfahren wird die Folie, insbesondere die Heißprägefolie, mit einer beheizten Prägewalze oder einem beheizten Prägerad, vorzugsweise bestehend aus Silikon und/oder Metall und/oder einem Verbandmaterial, in einem kontinuierlichen Abrollprozess auf den Rohling oder den Innerliner appliziert, insbesondere zumindest stoffschlüssig mit dem Rohling oder dem Innerliner verbunden. Bei dem Heißprägehubverfahren wird die Folie, insbesondere die Heißprägefolie, mit einem beheizten Prägestempel, welcher vorzugsweise aus Silikon und/oder Metall und/oder einem Verbandmaterial ausgebildet ist, in einer getackerten Hubbewegung auf den Rohling oder den Innerliner appliziert, insbesondere zumindest stoffschlüssig mit dem Rohling oder dem Innerliner verbunden.

### Zeichnungen

Weitere Vorteile ergeben sich aus der folgenden Zeichnungsbeschreibung. In den Zeichnungen ist sind zwei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: ein als Haushaltskältegerät ausgebildetes Haushaltsgerät mit einer Haushaltsgerätevorrichtung, welche einen Innerliner und ein mit dem Innerliner zumindest stoffschlüssig verbundenes Oberflächenelement aufweist,
- Fig. 2: ein schematisch dargestelltes Verfahrensfließbild zur Herstellung und/oder Anpassung der Haushaltsgerätevorrichtung,
- Fig. 3: ein Haushaltsgerät mit einer Haushaltsgerätevorrichtung in einem alternativen Ausführungsbeispiel und
- Fig. 4: ein schematisch, in einem alternativen Ausführungsbeispiel dargestelltes Verfahrensfließbild zur Herstellung und/oder Anpassung der Haushaltsgerätevorrichtung gemäß Figur 3.

### Beschreibung der Ausführungsbeispiele

Die Figur 1 zeigt ein als Haushaltskältegerät ausgebildetes Haushaltsgerät 10a, welches zu einem Einsatz in einem Haushalt vorgesehen ist. Das Haushaltsgerät 10a weist eine Haushaltsgerätevorrichtung 12a auf. Die Haushaltsgerätevorrichtung 12a ist vorliegend dementsprechend als eine Haushaltskältegerätevorrichtung ausgebildet. Das Haushaltskältegerät ist im vorliegenden Fall als Kühlschrank ausgebildet. Alternativ und/oder zusätzlich könnte das Haushaltskältegerät auch als Kühltruhe, Gefrierschrank, Gefriertruhe, Kühlgefrierkombination und/oder ähnliches ausgebildet sein.

Die Haushaltsgerätevorrichtung 12a weist einen Innerliner 16a auf, welcher einen Nutzraum 14a zur Lagerung von Lagergut zumindest teilweise begrenzt. Im vorliegenden Fall ist der Innerliner 16a Teil eines Gerätekorpus 28a der Haushaltsgerätevorrichtung 12a. Der Innerliner 16a ist ein den Nutzraum 14a zumindest zu fünf Seiten begrenzendes Gehäuse, vorliegend ein Kunststoffgehäuse. Hierbei weist der Innerliner 16a eine dem Nutzraum 14a zugewandte Seite und/oder eine dem Nutzraum 14a abgewandte Seite auf. In Figur 1 ist lediglich die dem Nutzraum 14a zugewandte Seite zu sehen, da die dem Nutzraum 14a abgewandte Seite von dem Gerätekorpus 28a umgeben ist. Der Innerliner 16a weist zumindest eine Wandung auf. Vorliegend weist der Innerliner 16a eine Rückwandung, eine Bodenwandung, eine Deckenwandung und zwei sich gegenüberliegende Seitenwandungen auf (der Übersichtlichkeit halber ohne Bezugszeichen versehen). Ein dem Nutzraum 14a zugewandter Teilbereich 20a des Innerliners 16a erstreckt sich in dieser beispielhaften Ausführung in Höhenrichtung zumindest teilweise entlang der Rückenwandung des Innerliners 16a. Hierbei erstreckt sich der Teilbereich 20a entlang der Rückenwandung bis zu einer Abstufung 56a des Innerliners 16a (vgl. Figur 1). Denkbar wäre auch, dass sich der Teilbereich 20a über zumindest zwei Wandungen, beispielsweise die Rückenwandung und die Deckenwandung, erstreckt. Dabei könnte sich der Teilbereich 20a über zumindest einen Kantenbereich des Innerliners 16a erstrecken.

Eine Haushaltsgerätetür 30a der Haushaltsgerätevorrichtung 12a ist zu einem Öffnen und/oder einem Schließen an dem Gerätekorpus 28a drehbar gelagert, beispielsweise mittels eines Scharniers (vgl. Figur 1). In einem geöffneten Zustand ist der Nutzraum 14a für einen Benutzer zugänglich (wie in Figur 1 dargestellt). Im Gegensatz zu dem geöffneten Zustand schlägt die Haushaltsgerätetür 30a in einem geschlossenen Zustand an dem Gerätekorpus 28a an und begrenzt damit zumindest teilweise den Nutzraum 14a (nicht dargestellt).

Die Haushaltsgerätevorrichtung 12a weist ein Oberflächenelement 18a auf, welches in einem montierten Zustand zumindest stoffschlüssig mit zumindest dem dem Nutzraum 14a zugewandten Teilbereich 20a des Innerliners 16a verbunden ist (vgl. Figur 1). In dem montierten Zustand bildet das Oberflächenelement 18a eine Innensichtoberfläche des Innerliners 16a aus. Die Innensichtoberfläche ist eine dem Nutzraum 14a zugewandte Oberfläche des Innerliners 16a.

Das Oberflächenelement 18a ist unmittelbar mit dem Teilbereich 20a verbunden, und zwar zumindest stoffschlüssig. In dieser beispielhaften Ausführung ist das Oberflächenelement 18a als eine Beschichtung 26a ausgebildet. Das Oberflächenelement 18a ist aus einer Folie 32a hergestellt (vgl. Figur 2). Hierbei ist das Oberflächenelement 18a auf den Teilbereich 20a des Innerliners 16a heißgeprägt.

In dem montierten Zustand bildet das Oberflächenelement 18a zumindest ein Dekorelement 36a aus. Das zumindest das Dekorelement 36a ausbildende Oberflächenelement 18a ist dazu vorgesehen, zumindest ein optisches Erscheinungsbild des Innerliners 16a zu verändern. Das Oberflächenelement 18a hat vorliegend eine optische Wirkung, beispielsweise einen Farbeffekt für den Benutzer (nicht dargestellt). In dieser beispielhaften Ausführung ist das Oberflächenelement 18a zumindest dekorativ an dem Innerliner 16a angeordnet und für den Benutzer von einem optischen Aussehen, beispielsweise der Farbe und/oder der Struktur und/oder der Maserung, des Innerliners 16a unterscheidbar. Alternativ könnte das Oberflächenelement 18a für den Benutzer von dem optischen Aussehen des Innerliners 16a zumindest teilweise auch ununterscheidbar sein. Möglicherweise könnte das Oberflächenelement 18a optisch transparent sein.

In der vorliegenden beispielhaften Ausführung ist das Oberflächenelement 18a in dem montierten Zustand zusätzlich zumindest als ein Funktionselement 38a ausbildet. Das Oberflächenelement 18a weist dekorative sowie funktionelle Eigenschaften auf. Denkbar wäre jedoch auch, dass das Oberflächenelement 18a in dem montierten Zustand lediglich als Dekorelement 36a oder als Funktionselement 38a ausgebildet ist.

Das zumindest das Funktionselement 38a ausbildende Oberflächenelement 18a ist dazu vorgesehen, zumindest eine schützende Wirkung und/oder eine Funktion mit besonderen Oberflächenbeschaffenheiten, wie beispielsweise einer veränderten elektrischen Leitfähigkeit gegenüber dem Innerliner 16a, für den Benutzer bereitzustellen. Das Funktionselement 38a ist vorliegend als ein Protektionselement ausgebildet. Das Funktionselement 38a stellt eine Schutzfunktion für den Innerliner 16a, und zwar den Teilbereich 20a bereit. Beispielsweise könnte das Funktionselement 38a eine wasserabweisende Schicht ausbilden und/oder eine Schicht sein, welche stoßfest und/oder kratzfest und/oder druckfest ist. Bei einem Verfahren zur Herstellung oder Anpassung der Haushaltsgerätevorrichtung 12a wird in einem Oberflächenanpassungsschritt 82a das Oberflächenelement 18a zumindest stoffschlüssig mit zumindest dem dem Nutzraum 14a zugewandten Teilbereich 20a des

Innerliners 16a verbunden. Das Verfahren zur Herstellung und/oder Anpassung der Haushaltsgerätevorrichtung 12a umfasst mehrere Verfahrensschritte und/oder mehrere Verfahrensteilschritte der Verfahrensschritte. Vorliegend wird das Verfahren lediglich anhand eines schematisch dargestellten Verfahrensfließbilds in Figur 2 beispielhaft beschrieben.

In dieser beispielhaften Ausführung der Erfindung erfolgt ein Herstellschritt 80a zur Herstellung des Innerliners 16a vor dem Oberflächenanpassungsschritt 82a. Die Figur 2 zeigt einen Rohling 50a. Vorliegend ist der Rohling 50a in Form einer Kunststoffplatine dargestellt. In dem Herstellschritt 80a wird der Rohling 50a verformt und der Innerliner 16a hergestellt. Der Innerliner 16a wird in dem Herstellschritt 80a beispielsweise zumindest teilweise und/oder zu einem Großteil mittels eines Spritzgießprozesses, mittels eines 3D-Druckprozesses oder mittels eines Blechbiegeprozesses hergestellt. Vorliegend wird der Innerliner 16a vollständig mittels eines Tiefziehprozesses, und zwar Thermoformen hergestellt. Nach dem Herstellschritt 80a ist der Innerliner 16a vor dem Oberflächenanpassungsschritt 82a formgemäß, und zwar vollständig aus dem Rohling 50a hergestellt (vgl. mittige Abbildung in Figur 2). Hierbei ist der Innerliner 16a einstückig, und zwar einteilig ausgebildet.

Nach dem Herstellschritt 80a erfolgt der Oberflächenanpassungsschritt 82a, in welchem das Oberflächenelement 18a zumindest stoffschlüssig mit dem Teilbereich 20a des Innerliners 16a verbunden wird. In dem Oberflächenanpassungsschritt 82a wird der Innerliner 16a beschichtet. Hierbei könnte ein Stoff, und zwar ein Beschichtungsstoff, beispielsweise Mineralien, auf den Teilbereich 20a aufgebracht und zumindest stoffschlüssig mit dem Teilbereich 20a verbunden werden. In dieser beispielhaften Ausführung wird das Oberflächenelement 18a aus der Folie 32a hergestellt (vgl. rechte Abbildung in Figur 2). Die Folie 32a wird auf den Innerliner 16a aufgebracht und mittels Heißprägung mit dem Innerliner 16a, und zwar dem Teilbereich 20a verbunden. In dem Oberflächenanpassungsschritt 82a wird das Oberflächenelement 18a auf den dem Nutzraum 14a zugewandten Teilbereich 20a heißgeprägt.

Bei der Folie 32a handelt es sich um eine Heißprägefolie. Durch Druck und Hitze wird die Folie 32a mit dem Innerliner 16a in dem Oberflächenanpassungsschritt 82a zumindest stoffschlüssig verbunden. Die Heißprägefolie weist zumindest ein Klebemittel auf, welches sich in dem Oberflächenanpassungsschritt 82a mit dem Innerliner 16a stoffschlüssig verbindet. Aufgrund des Drucks und der Hitze wird das Klebemittel der Heißprägefolie aktiviert. Die Heißprägung des Oberflächenelements 18a könnte in dem Oberflächenanpassungsschritt 82a mittels eines Heißprägehubverfahrens und/oder eines Heißprägeabrollverfahrens erfolgen. In dieser beispielhaften Ausführung wird das Heißprägeabrollverfahren beschrieben. Bei dem Heißprägeabrollverfahren wird die Folie 32a mit einer beheizten Prägewalze 52a in einem kontinuierlichen Abrollprozess auf den Innerliner 16a appliziert, und zwar zumindest stoffschlüssig mit dem Innerliner 16a verbunden.

In den Figuren 3 und 4 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung des Ausführungsbeispiels der Figuren 1 bis 2 verwiesen werden kann. Zur Unterscheidung der Ausführungsbeispiele ist der Buchstabe a in den Bezugszeichen des Ausführungsbeispiels in den Figuren 1 bis 2 durch den Buchstaben b in den Bezugszeichen des Ausführungsbeispiels der Figuren 3 und 4 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 2 verwiesen werden.

Im vorliegenden Ausführungsbeispiel, dargestellt in Figur 3, ist ein als Haushaltskältegerät ausgebildetes Haushaltsgerät 10b, welches zu einem Einsatz in einem Haushalt vorgesehen ist, gezeigt. Das Haushaltsgerät 10b weist eine Haushaltsgerätevorrichtung 12b auf. Die Haushaltsgerätevorrichtung 12b weist einen Innerliner 16b auf, welcher einen Nutzraum 14b zur Lagerung von Lagergut zumindest teilweise begrenzt. Die Figur 3 zeigt, dass die Haushaltsgerätevorrichtung 12b eine Haushaltsgerätetür 30b aufweist. In dieser alternativen Ausführung der Erfindung weist die Haushaltsgerätetür 30b den Innerliner 16b auf. Die Haushaltsgerätevorrichtung 12b weist ein Oberflächenelement 18b auf, welches in einem montierten Zustand zumindest stoffschlüssig mit zumindest einem dem Nutzraum 14b zugewandten Teilbereich 20b des Innerliners 16b verbunden ist (vgl. Figur 3). In dem montierten Zustand bildet das Oberflächenelement 18b eine Innensichtoberfläche des Innerliners 16b aus. Die Innensichtoberfläche ist eine dem Nutzraum 14b zugewandte Oberfläche des Innerliners 16b.

In Figur 4 ist ein schematisch dargestelltes Verfahrensfließbild zur Herstellung und/oder Anpassung der soeben beschriebenen Haushaltsgerätevorrichtung 12b gezeigt. Bei diesem alternativen Ausführungsbeispiel erfolgt ein Verformungsschritt 84b zur Herstellung des Innerliners 16b nach einem Oberflächenanpassungsschritt 82b. Die Figur 4 zeigt in der linken Abbildung einen Rohling 50b. Der Rohling 50b, und zwar eine Oberfläche des Rohlings 50b wird zuerst in dem Oberflächenanpassungsschritt 82b angepasst. Hierbei wird eine Folie 32b, und zwar eine Heißprägefolie auf den Rohling 50b wie bereits zuvor beschrieben heißgeprägt. Das Oberflächenelement 18b ist aus der Folie 32b hergestellt. Die Heißprägung erfolgt ebenfalls anhand eines Heißprägeabrollverfahrens mittels einer Prägewalze 52b. Nach dem Oberflächenanpassungsschritt 82b erfolgt der Verformungsschritt 84b, in welchem der Rohling 50b verformt wird. Vorliegend wird der Rohling 50b als Innerliner 16b der Haushaltsgerätetür 30b verformt. In dem montierten Zustand ist das Oberflächenelement 18b auf den Innerliner 16b heißgeprägt.

### Bezugszeichen

- 10: Haushaltsgerät
- 12: Haushaltsgerätevorrichtung
- 14: Nutzraum
- 16: Innerliner
- 18: Oberflächenelement
- 20: Teilbereich
- 26: Beschichtung
- 28: Gerätekorpus
- 30: Haushaltsgerätetür
- 32: Folie
- 36: Dekorelement
- 38: Funktionselement
- 50: Rohling
- 52: Prägewalze
- 56: Abstufung
- 80: Herstellschritt
- 82: Oberflächenanpassungsschritt
- 84: Verformungsschritt

## Patentansprüche

1. Haushaltsgerätevorrichtung (12a; 12b), insbesondere Haushaltskältegerätevorrichtung, mit einem einen Nutzraum (14a; 14b) zumindest teilweise begrenzenden Innerliner (16a; 16b), wobei ein Oberflächenelement (18a; 18b), welches in einem montierten Zustand zumindest stoffschlüssig mit einem dem Nutzraum (14a; 14b) zugewandten Teilbereich (20a; 20b) des Innerliners (16a; 16b) verbunden ist, wobei das Oberflächenelement (18a; 18b) auf den Teilbereich (20a; 20b) des Innerliners (16a; 16b) heißgeprägt ist, **dadurch gekennzeichnet, dass** das Oberflächenelement (18a; 18b) in dem montierten Zustand den Nutzraum (14a; 14b) lediglich teilweise begrenzt.

2. Haushaltsgerätevorrichtung (12a; 12b) nach Anspruch 1, **dadurch gekennzeichnet, dass** das Oberflächenelement (18a; 18b) als eine Beschichtung (26a; 26b) ausgebildet ist.

3. Haushaltsgerätevorrichtung (12a) nach Anspruch 1 oder 2, **gekennzeichnet durch** einen Gerätekorpus (28a), welcher den Innerliner (16a) aufweist.

4. Haushaltsgerätevorrichtung (12b) nach Anspruch 1 oder 2, **gekennzeichnet durch** eine Haushaltsgerätetür (30b), welche den Innerliner (16b) aufweist.

5. Haushaltsgerätevorrichtung (12a; 12b) nach einem der vorhergehenden Ansprüche, **dadurch gekennzeichnet, dass** das Oberflächenelement (18a; 18b) aus einer Folie (32a; 32b) hergestellt ist.

6. Haushaltsgerätevorrichtung (12a; 12b) nach einem der vorhergehenden Ansprüche, **dadurch gekennzeichnet, dass** das Oberflächenelement (18a; 18b) in dem montierten Zustand zumindest ein Dekorelement (36a; 36b) ausbildet.

7. Haushaltsgerätevorrichtung (12a; 12b) nach einem der vorhergehenden Ansprüche, **dadurch gekennzeichnet, dass** das Oberflächenelement (18a; 18b) in dem montierten Zustand zumindest ein Funktionselement (38a; 38b) ausbildet.

8. Haushaltsgerät (10a; 10b), insbesondere Haushaltskältegerät, mit einer Haushaltsgerätevorrichtung (12a; 12b) nach einem der vorhergehenden Ansprüche.

9. Verfahren zur Herstellung und/oder Anpassung einer Haushaltsgerätevorrichtung (12a;12b) nach einem der Ansprüche 1 bis 7, **dadurch gekennzeichnet, dass** in einem nach einem Herstellschritt (80a) zur Herstellung des Innerliners (16a) erfolgenden Oberflächenanpassungsschritt (82a; 82b) ein Oberflächenelement (18a; 18b) zumindest stoffschlüssig mit einem einem Nutzraum (14a; 14b) zugewandten Teilbereich (20a; 20b) eines Innerliners (16a; 16b) verbunden wird, indem das Oberflächenelement (18a; 18b) auf den dem Nutzraum (14a; 14b) zugewandten Teilbereich (20a; 20b) heißgeprägt wird.

## Claims

1. Household appliance apparatus (12a; 12b), in particular household refrigeration appliance apparatus, with an inner liner (16a; 16b) that at least partially delimits a usable space (14a; 14b), wherein a surface element (18a; 18b) which, in an installed state, is connected, at least with a material fit, to a subregion (20a; 20b) of the inner liner (16a; 16b) that faces towards the usable space (14a; 14b), wherein the surface element (18a; 18b) is hot-stamped onto the subregion (20a; 20b) of the inner liner (16a; 16b), **characterised in that** the surface element (18a; 18b) only partially delimits the usable space (14a; 14b) in the installed state.

2. Household appliance apparatus (12a; 12b) according to claim 1, **characterised in that** the surface element (18a; 18b) is embodied as a coating (26a; 26b).

3. Household appliance apparatus (12a) according to claim 1 or 2, **characterised by** an appliance carcass (28a), which has the inner liner (16a).

4. Household appliance apparatus (12b) according to claim 1 or 2, **characterised by** a household appliance door (30b), which has the inner liner (16b).

5. Household appliance apparatus (12a; 12b) according to one of the preceding claims, **characterised in that** the surface element (18a; 18b) is produced from a film (32a; 32b).

6. Household appliance apparatus (12a; 12b) according to one of the preceding claims, **characterised in that** the surface element (18a; 18b) embodies at least one detector element (36a; 36b) in the installed state.

7. Household appliance apparatus (12a; 12b) according to one of the preceding claims, **characterised in that** the surface element (18a; 18b) embodies at least one functional element (38a; 38b) in the installed state.

8. Household appliance (10a; 10b), in particular household refrigeration appliance, with a household appliance apparatus (12a; 12b) according to one of the preceding claims.

9. Method for producing and/or adapting a household appliance apparatus (12a; 12b) according to one of claims 1 to 7, **characterised in that,** in a surface adaptation step (82a; 82b) taking place after a production step (80a) for producing the inner liner (16a), a surface element (18a; 18b) is connected, at least with a material fit, to a subregion (20a; 20b) of an inner liner (16a; 16b) that faces towards a usable space (14a; 14b), by the surface element (18a; 18b) being hot-stamped onto the subregion (20a; 20b) that faces towards the usable space (14a; 14b).

## Revendications

1. Dispositif d'appareil électroménager (12a, 12b), en particulier dispositif d'appareil frigorifique ménager, comprenant une cuve intérieure (16a, 16b) délimitant au moins en partie un espace utilisable (14a, 14b), et
dans lequel un élément de surface (18a, 18b) est assemblé, dans un état monté, au moins par liaison de matière avec une région partielle (20a, 20b) de la cuve intérieure (16a, 16b) faisant face à l'espace utilisable (14a, 14b),
dans lequel l'élément de surface (18a, 18b) est estampé à chaud sur la région partielle (20a, 20b) de la cuve intérieure (16a, 16b),
**caractérisé en ce que** l'élément de surface (18a, 18b) ne délimite qu'en partie l'espace utilisable (14a, 14b) dans l'état monté.

2. Dispositif d'appareil électroménager (12a, 12b) selon la revendication 1, **caractérisé en ce que** l'élément de surface (18a, 18b) est configuré sous forme d'un revêtement (26a, 26b).

3. Dispositif d'appareil électroménager (12a) selon la revendication 1 ou 2, **caractérisé par** une carrosserie d'appareil (28a), qui comprend la cuve intérieure (16a).

4. Dispositif d'appareil électroménager (12b) selon la revendication 1 ou 2, **caractérisé par** une porte d'appareil électroménager (30b), qui comprend la cuve intérieure (16b).

5. Dispositif d'appareil électroménager (12a, 12b) selon l'une des revendications précédentes, **caractérisé en ce que** l'élément de surface (18a, 18b) est constitué d'une feuille (32a, 32b).

6. Dispositif d'appareil électroménager (12a, 12b) selon l'une des revendications précédentes, **caractérisé en ce que** l'élément de surface (18a, 18b) forme dans l'état monté au moins un élément de décor (36a, 36b).

7. Dispositif d'appareil électroménager (12a, 12b) selon l'une des revendications précédentes, **caractérisé en ce que** l'élément de surface (18a, 18b) forme dans l'état monté au moins un élément fonctionnel (38a, 38b).

8. Appareil électroménager (10a, 10b), en particulier appareil frigorifique ménager comprenant un dispositif d'appareil électroménager (12a, 12b) selon l'une des revendications précédentes.

9. Procédé de fabrication et/ou d'adaptation d'un dispositif d'appareil électroménager (12a, 12b) selon l'une des revendications 1 à 7, **caractérisé en ce que**, dans une étape d'adaptation de surface (82a, 82b) mise en œuvre après une étape de fabrication (80a) pour fabriquer la cuve intérieure (16a), un élément de surface (18a, 18b) est assemblé au moins par liaison de matière avec une région partielle (20a, 20b) d'une cuve intérieure (16a, 16b) faisant face à un espace utilisable (14a, 14b) par un estampage à chaud de l'élément de surface (18a, 18b) sur la région partielle (20a, 20b) faisant face à l'espace utilisable (14a, 14b).
